# FASCICULE DE BREVET EUROPEEN

(11) **EP 1 826 170 B1**
(45) Date de publication et mention de la délivrance du brevet: **01.09.2010**
(21) Numéro de dépôt: 07356020.3
(22) Date de dépôt: 20.02.2007
(51) Int. Cl.: B66F 11/04, B66B 9/16, B66F 9/02

(54) **Monte-meubles pénétrant multi plateaux porte-charges**
Eindringender Möbellift mit mehreren lasttragenden Platten
Penetrating furniture lift with multiple load-bearing platforms

(30) Priorité: 28.02.2006 FR 0601729
(43) Date de publication de la demande: 29.08.2007
(73) Titulaire: Dailly, Jacques, 38540 Saint Just Chaleyssin (FR)
(72) Inventeur: Dailly, Jacques, 38540 Saint Just Chaleyssin (FR)
(74) Mandataire: Colombo, Michel

(56) Documents cités:
- FR-A1- 2 458 503
- US-A- 3 891 063
- US-A- 3 941 267
- US-A1- 2003 213 655
- US-B1- 6 308 802

## Description

La présente invention concerne un système mobile permettant le transport de charges de l'intérieur d'un local situé en étage ou non, vers l'extérieur en rez-de-chaussée, et/ou inversement. Ceci grâce à des plateaux traversant la façade d'un bâtiment et se déplaçant le long de rails horizontaux et verticaux.

Cet élévateur, monté sur camion ou remorque, a pour but de permettre, en particulier dans le cadre de déménagements, la livraison ou la prise en charge de mobiliers et emballages directement d'un logement à un véhicule de transport de marchandises, sans rupture de charge, par l'entremise d'un ou de plusieurs plateaux porte-charges.

Ce monte-meubles pénétrant multi plateaux porte-charges est un système mobile permettant le transport de charges de l'intérieur d'un local situé en étage ou non, vers l'extérieur en rez-de-chaussée, et/ou inversement.

Il est constitué de deux socles, d'un assemblage articulé de rails télescopiques verticaux extérieurs, verticaux intérieurs, horizontaux, d'un ou plusieurs plateaux porte-charges.

Les rails une fois positionnés forment un ensemble solidaire et homogène permettant un guidage des plateaux porte-charges et un passage de ces plateaux de rails à d'autres.

Les rails verticaux extérieurs permettent la circulation des plateaux porte-charges le long de leur face avant et de leur face arrière.

Les rails verticaux extérieurs permettent le passage des plateaux porte-charges de leur face avant à leur face arrière.

Les plateaux porte-charges circulent de façon autonome et indépendamment le long des rails.

Les monte-meubles existants sont obliques. Leur plateau porte-charges s'arrête à hauteur de fenêtre, en butée de leurs rails en appui contre la façade, à l'extérieur des bâtiments. Ce qui rend les manutentions en étage périlleuses. Le personnel doit en permanence se pencher à l'extérieur pour prendre ou déposer des marchandises sur le plateau porte-charges. Il arrive que des manutentionnaires, plutôt que de se pencher, sortent sur ce plateau. Ils peuvent alors se retrouver à quelques dizaines de mètres de hauteur, mettant leur vie en danger.

Elle a donc pour objet un procédé et un monte-meubles conformes aux revendications 1 et 2.

L'invention permet d'interdire ces situations. Les plateaux pénétrant à l'intérieur des locaux, leurs chargements et déchargements se font au sol à moindre peine et en toute sécurité.

Ils sont guidés par un ensemble de rails télescopiques horizontaux et verticaux. L'invention autorise le cheminement, alternativement et/ou simultanément, de plusieurs plateaux porte-charges.

L'ensemble est constitué par un assemblage articulé de rails télescopiques fixé à un socle. En position repliée pour son transport cet ensemble peut être monté sur remorque ou sur camion, et peut être amovible ou non.

Mis en oeuvre sur un chantier de déménagement, les rails sont déployés à proximité d'un camion situé généralement sous les fenêtres des locaux à déménager.

Des rails télescopiques verticaux sont positionnés au sol, à l'extérieur, parallèlement à la façade de l'immeuble, d'autres à l'intérieur du local. Des rails horizontaux les relient en traversant la façade par une fenêtre, porte-fenêtre, baie vitrée ...Le tout solidarisé et en appui sur la façade du bâtiment.

Pour une utilisation simultanée des plateaux, ceux-ci traversent les rails verticaux extérieurs en position haute et basse. Ils peuvent ainsi monter d'un côté de ces rails, et de l'autre côté descendre.

Des séquences de déplacement des plateaux peuvent être programmées, ou les commandes peuvent être manuelles.

L'état de la technique est également représenté par les documents suivants :
- US 3 941 267 A1 qui décrit un porte-charges destiné à monter du matériel de construction jusqu'aux étages d'un immeuble en construction ; et
- US 6 308 802 B1 qui décrit un monte-meubles équipé de rails télescopiques et d'un chariot utilisé pour transporter des charges au-dessus de la barrière d'un balcon.

Les dessins (en 3D) annexés illustrent l'invention :
La figure 1 représente l'ensemble du dispositif
La figure 2 montre un chargement à l'intérieur de locaux en étage
La figure 3 montre les plateaux circulant de chaque coté des rails verticaux extérieurs.
La figure 4 montre un passage par fenêtre

En référence à ces dessins, l'ensemble est transporté sur les lieux d'un déménagement puis installé comme montré figure 1. Le socle ( 1 ) est stabilisé en rez-de-chaussée, soit posé au sol, soit fixé à un véhicule lui-même stabilisé ( les stabilisateurs ne sont pas représentés ici). Les rails télescopiques verticaux extérieurs ( 2), intérieurs ( 4 ) et horizontaux ( 3 ) sont déployés et des réglages sont effectués afin que les rails horizontaux (3) arrivent en haut d'ouverture ( de fenêtre, de baie vitrée... ) et que le socle intérieur (9) fixé aux rails verticaux intérieurs ( 4 ) repose sur le sol du local à déménager. Le tout est alors bloqué par des moyens appropriés et mis en appui contre la façade de l'immeuble, forme un ensemble solidaire.

Les plateaux porte-charges ( 5, 6, 7, 8 ) sont positionnés. Pour effectuer le déménagement, on commence par charger le plateau ( 8 ) situé dans le local, puis il remonte le long des rails verticaux intérieurs ( 4 ), et se dirige vers l'extérieur, guidé par les rails horizontaux ( 3 ). Pendant ce temps les autres plateaux se déplacent également :
- le plateau prêt à être chargé ( 7 ) remonte à l'arrière des rails verticaux extérieurs. Arrivé au rail horizontaux ( 3 ) il est dirigé vers l'intérieur du local, puis descend le long des rails verticaux intérieurs ( 4 ). Il peut alors être chargé à son tour.
- le plateau suivant (5 ) passe de l'avant des rails verticaux extérieurs ( 2 ) à l'arrière de ces rails en les traversant, monte et s'arrête pour laisser passer le précédent ( 5 ) lorsqu'il sera chargé.
- toujours dans le même temps, le plateau suivant ( 6 ) descend par l'avant, traverse les rails verticaux extérieurs puis les remonte par l'arrière dès que la voie est libre.

Le plateau chargé ( 8 ) descend à son tour. Arrivé en position basse il est déchargé puis traverse les rails verticaux extérieur et suit le cheminement de ces prédécesseurs.

Ce cycle peut être automatisé ou commandé à la demande manuellement. Il sera répété autant de fois que nécessaire jusqu'à la fin du déménagement.

Les opérations de chargement terminées, on regroupe les plateaux à l'extérieur, on débloque les systèmes de verrouillage et on replie les rails télescopiques sur le véhicule permettant leur transport.

## Revendications

1. Procédé de transport de charges de l'intérieur d'un local situé en étage ou non, vers l'extérieur en rez-de-chaussée, et/ou inversement, dans lequel :
- un plateau porte-charges remonte le long de rails télescopiques verticaux intérieurs positionnés à l'intérieur du local,
- le plateau porte-charges se dirige vers l'extérieur du local, guidé par des rails télescopiques horizontaux qui relient les rails télescopiques verticaux intérieurs à des rails télescopiques verticaux extérieurs en traversant une façade du local, et
- le plateau descend le long des rails télescopiques verticaux extérieurs positionnés au sol, à l'extérieur du local, parallèlement à la façade du local.

2. Monte-meubles pour le transport de charges de l'intérieur d'un local situé en étage ou non, vers l'extérieur en rez-de-chaussée, et/ou inversement, ce monte-meubles comportant :
- un assemblage articulé de rails télescopiques verticaux extérieurs (2), verticaux intérieurs (4), horizontaux (3) et d'un ou plusieurs plateaux porte-charges (5, 6, 7, 8),
- les rails verticaux extérieurs (2) étant aptes à être positionnés au sol, à l'extérieur du local, parallèlement à la façade du local,
- les rails verticaux intérieurs (4) étant aptes à être positionnés à l'intérieur du local,
- les rails horizontaux (3) reliant les rails verticaux intérieurs (4) aux rails verticaux extérieurs (2), ces rails horizontaux étant aptes à traverser une façade du local, et
- cet assemblage étant agencé de manière à ce que chaque porte-charges (5, 6, 7, 8) soit apte à remonter le long des rails verticaux intérieurs, puis à se diriger vers l'extérieur du local en étant guidé par les rails horizontaux et enfin à descendre le long des rails verticaux extérieurs.

3. Monte-meubles selon la revendication 2, dans lequel les rails (2, 3, 4) sont aptes à assurer un guidage des plateaux porte-charges (5, 6, 7, 8) et un passage de ces plateaux des rails à d'autres.

4. Monte-meubles selon la revendication 2 ou 3, dans lequel les rails verticaux extérieurs (2) sont aptes à permettre la circulation du même plateau porte-charges (5, 6, 7, 8) le long d'une face avant et, en alternance, le long d'une face arrière des rails verticaux extérieurs.

5. Monte-meubles selon la revendication 4, dans lequel les rails verticaux extérieurs (2) sont aptes à permettre le passage du plateau porte-charges de la face avant à la face arrière.

6. Monte-meubles selon la revendication 5, dans lequel les rails verticaux extérieurs (2) sont aptes à permettre le passage du plateau porte-charges de la face avant à la face arrière en traversant les rails verticaux extérieurs (2) en un point bas et à permettre le passage du plateau porte-charges de la face arrière à la face avant en traversant les rails verticaux extérieurs (2) en un point haut.

7. Monte-meubles selon l'une quelconque des revendications 2 à 6, dans lequel le monte-meubles comporte plusieurs plateaux porte-charges.

8. Monte-meubles selon la revendication 7, dans lequel chaque plateau porte-charges (5, 6, 7, 8) est apte à circuler de façon autonome et indépendamment des autres plateaux porte-charges le long des rails (2, 3, 4).

9. Monte-meubles selon l'une quelconque des revendications 2 à 8, dans lequel le monte-meubles comprend un socle intérieur (9) fixé aux rails verticaux intérieurs (4) et destiné à reposer sur le sol du local à déménager.

10. Monte-meubles selon l'une quelconque des revendications 2 à 9, dans lequel les rails verticaux intérieurs (4) sont aptes à guider le plateau porte-charges (5, 6, 7, 8) jusqu'à une position où le chargement et le déchargement du plateau porte-charges se font au sol.

11. Monte-meubles selon l'une quelconque des revendications 2 à 10, dans lequel le monte-meubles comprend un socle (1) destiné à être stabilisé en rez-de-chaussée ou fixé à un véhicule lui-même stabilisé et à partir duquel s'étendent les rails verticaux extérieurs (2).

12. Monte-meubles selon l'une quelconque des revendications 2 à 11, dans lequel les rails sont solidarisés les uns au autres et en appui sur la façade du local.

## Claims

1. Method for transporting loads from the interior of a premises, situated or not situated on an upper floor, to the exterior on the ground floor, and/or in the reverse sense, wherein:
- a load-bearing platform rises along internal vertical telescopic rails positioned inside the premises,
- the load-bearing platform moves towards the exterior of the premises, guided by horizontal telescopic rails which link the internal vertical telescopic rails to external vertical telescopic rails in going through a facade of the premises, and
- the platform descends along external vertical telescopic rails positioned on the ground, outside the premises, in parallel to the face of the premises.

2. Furniture-lift for transporting loads inside a premises, situated or not situated on a floor, towards the exterior on the ground floor and/or in the reverse sense, this furniture lift comprising:
- a hinged assembly of external vertical telescopic rails (2), internal vertical rails (4), horizontal rails (3) and one or more load-bearing platforms (5, 6, 7, 8),
- the external vertical rails (2) being capable of being positioned on the ground, outside the premises, parallel to the facade of the premises,
- the internal vertical rails (4) being capable of being positioned inside the premises,
- the horizontal rails (3) connecting the internal vertical rails (4) to the external vertical rails (2), these horizontal rails being capable of going through a facade of the premises, and
- this assembly being arranged so that each load-bearing platform (5, 6, 7, 8) is capable of rising along internal vertical rails and then moving to the outside of the premises, in being guided by the horizontal rails and finally descending along vertical external rails.

3. Furniture-lift according to claim 2, wherein the rails (2, 3, 4) are able to guide the load-bearing platforms (5, 6, 7, 8) and enable a passage of these platforms from the rails to other rails.

4. Furniture-lift according to claim 2 or 3 wherein the external vertical rails (2) are able to provide for the circulation of the same load-bearing platform (5, 6, 7, 8) along a front face and, alternately, along a rear face of the external vertical rails.

5. Furniture-lift according to claim 4 wherein the external vertical rails (2) are able to provide for the passage of the load-bearing platform from the front face to the rear face.

6. Furniture-lift according to claim 5 wherein the external vertical rails (2) are able to provide for the passage of the load-bearing platform from the front face to the rear face in going through the external vertical rails (2) at a low point and provide for the passage of the load-bearing platform from the rear face to the front face in going through the external vertical rails (2) at a high point.

7. Furniture-lift according to any of the claims 2 to 6 wherein the furniture-lift comprises several load-bearing platforms.

8. Furniture-lift according to claim 7 wherein each load-bearing platform (5, 6, 7, 8) is capable of moving autonomously and independently of the other load-bearing platforms, along rails (2, 3, 4).

9. Furniture-lift according to any of the claims 2 to 8 wherein the furniture-lift has an internal base (9) fixed to the internal vertical rails (4) and designed to rest on the ground of the premises at which the moving is to be done.

10. Furniture-lift according to any of the claims 2 to 9 wherein the internal vertical rails (4) are capable of guiding the load-bearing platform (5, 6, 7, 8) up to a position where the loading and unloading of the load-bearing platform is done on the ground.

11. Furniture-lift according to any of the claims 2 to 10 wherein the furniture-lift comprises a base (1) designed to be stabilized on the ground floor or fixed to a vehicle which is itself stabilised and from which there extend external vertical rails (2).

12. Furniture-lift according to any of the claims 2 to 11 wherein the rails are fixedly joined to one another and rest on the face of the premises.

## Patentansprüche

1. Verfahren zur Beförderung von Lasten aus einem auf einer Etage oder im Erdgeschoß befindlichen Raum nach draußen in Erdgeschoßhöhe beziehungsweise umgekehrt, bei dem:
- eine Lastaufzugsplattform entlang von senkrechten inneren Teleskopschienen hochfährt, die im Innern des Raums positioniert sind,
- die Lastaufzugsplattform vom Raum aus nach draußen geht und dabei von waagrechten Teleskopschienen geführt wird, die die inneren senkrechten Teleskopschienen mit senkrechten äußeren Teleskopschienen verbinden und dabei eine Fassade des Raums durchqueren,
- die Plattform entlang den senkrechten äußeren Teleskopschienen hinunterfährt, die auf dem Boden außerhalb des Raums und parallel zur Fassade des Raums positioniert sind.

2. Möbelaufzug für die Beförderung von Lasten aus einem auf einer Etage oder im Erdgeschoß befindlichen Raum nach draußen in Erdgeschoßhöhe beziehungsweise umgekehrt, wobei dieser Möbelaufzug folgende Teile umfaßt:
- eine gelenkige Montage bestehend aus senkrechten äußeren (2), senkrechten inneren (4) und waagrechten (3) Teleskopschienen und einer oder mehreren Lastaufzugsplattformen (5, 6, 7, 8),
- wobei die senkrechten äußeren Schienen (2) auf dem Boden außerhalb des Raums und parallel zur Fassade des Raums positioniert werden können,
- wobei die senkrechten inneren Schienen (4) im Innern des Raums positioniert werden können,
- die waagrechten Schienen (3), die die senkrechten inneren Schienen (4) mit den senkrechten äußeren Schienen (2) verbinden, wobei diese waagrechten Schienen eine Fassade des Raums durchqueren können,
- wobei diese Montage so gestaltet ist, daß jeder Lastaufzug (5, 6, 7, 8) geeignet ist, entlang den senkrechten inneren Teleskopschienen wieder hoch zu fahren und sich dann vom Raum aus nach draußen zu bewegen, wobei er von den waagrechten Teleskopschienen geführt wird und schließlich entlang den senkrechten äußeren Schienen hinunter fahren kann.

3. Möbelaufzug nach Anspruch 2, **dadurch gekennzeichnet, daß** die Schienen (2, 3, 4) geeignet sind, eine Führung der Lastaufzugsplattformen (5, 6, 7, 8) und einen Übergang dieser Plattformen auf andere zu gewährleisten.

4. Möbelaufzug nach Anspruch 2 oder 3, **dadurch gekennzeichnet, daß** die senkrechten äußeren Schienen (2) geeignet sind, den Lauf der gleichen Lastaufzugsplattform (5, 6, 7, 8) entlang einer Vorderseite und abwechselnd entlang einer Rückseite der senkrechten äußeren Schienen zuzulassen.

5. Möbelaufzug nach Anspruch 4, **dadurch gekennzeichnet, daß** die senkrechten äußeren Schienen (2) geeignet sind, den Übergang der Lastaufzugsplattform von der Vorderseite zur Rückseite zuzulassen.

6. Möbelaufzug nach Anspruch 5, **dadurch gekennzeichnet, daß** die senkrechten äußeren Schienen (2) geeignet sind, den Übergang der Lastaufzugsplattform von der Vorderseite zur Rückseite zuzulassen, indem die senkrechten äußeren Schienen (2) an einem Tiefpunkt durchlaufen werden, und den Übergang der Lastaufzugsplattform von der Rückseite zur Vorderseite zuzulassen, indem die senkrechten äußeren Schienen (2) an einem Hochpunkt durchlaufen werden.

7. Möbelaufzug nach einem beliebigen der vorstehenden Ansprüche 2 bis 6, **dadurch gekennzeichnet, daß** der Möbelaufzug mehrere Lastaufzugsplattformen umfaßt.

8. Möbelaufzug nach Anspruch 7, **dadurch gekennzeichnet, daß** jede Lastaufzugsplattform (5, 6, 7, 8) autonom und unabhängig von den anderen Lastaufzugsplattformen die Schienen (2, 3, 4) entlang laufen kann.

9. Möbelaufzug nach einem beliebigen der vorstehenden Ansprüche 2 bis 8, **dadurch gekennzeichnet, daß** der Möbelaufzug einen auf den senkrechten inneren Schienen (4) befestigten Innensockel (9) umfaßt, der dazu bestimmt ist, auf dem Boden des Umzugsraums zu ruhen.

10. Möbelaufzug nach einem beliebigen der vorstehenden Ansprüche 2 bis 9, **dadurch gekennzeichnet, daß** die senkrechten inneren Schienen (4) geeignet sind, die Lastaufzugsplattform (5, 6, 7, 8) bis zu einer Position zu führen, wo das Be- und Entladen der Lastaufzugsplattform auf dem Boden erfolgt.

11. Möbelaufzug nach einem beliebigen der vorstehenden Ansprüche 2 bis 10, **dadurch gekennzeichnet, daß** der Möbelaufzug einen Sockel (1) umfaßt, der dazu bestimmt ist, im Erdgeschoß stabilisiert oder an einem Fahrzeug befestigt zu werden, das selbst stabilisiert ist, und von dem ausgehend sich die senkrechten äußeren Schienen (2) erstrecken.

12. Möbelaufzug nach einem beliebigen der vorstehenden Ansprüche 2 bis 11, **dadurch gekennzeichnet, daß** die Schienen (4) miteinander fest verbunden sind und an der Fassade des Raums anliegen.
